# EUROPÄISCHE PATENTSCHRIFT

(11) **EP 2 260 261 B1**
(45) Veröffentlichungstag und Bekanntmachung des Hinweises auf die Patenterteilung: **23.11.2011**
(21) Anmeldenummer: 09727875.8
(22) Anmeldetag: 11.03.2009
(51) Int. Cl.: F42C 19/06, F42B 14/06

(54) **TREIBKÄFIGGESCHOSS**
SABOT PROJECTILE
PROJECTILE À SABOT

(30) Priorität: 03.04.2008 DE 102008017437
(43) Veröffentlichungstag der Anmeldung: 15.12.2010
(73) Patentinhaber: Rheinmetall Waffe Munition GmbH, 29345 Unterlüss (DE)
(72) Erfinder: BAUMANN, Christian, 06528 Martinsrieth (DE); BERG, Martin, 29221 Celle (DE); HEITMANN, Thomas, 29345 Unterlüss (DE)
(74) Vertreter: Dietrich, Barbara
(86) Internationale Anmeldenummer: PCT/EP2009/001719
(87) Internationale Veröffentlichungsnummer: WO 2009/121467

(56) Entgegenhaltungen:
- EP-A2- 0 731 331
- DE-C1- 3 443 534
- US-A- 5 078 051
- US-A- 5 265 539

## Beschreibung

Die Erfindung betrifft ein Treibkäfiggeschoss mit einem unterkalibrigen Geschosskörper und einem Treibkäfig, wobei der Geschosskörper eine Geschosshülle mit einer Sprengladung und einen tempierbaren Geschosszünder umfasst.

Derartige Sprenggeschosse mit tempierbarem Geschosszünder sind bekannt. Dabei ist es üblich, dass der Geschosszünder erst dann entsichert (scharf gestellt) wird, wenn nach Abschuss des Treibkäfiggeschosses zwei voneinander unabhängige Kriterien erfüllt sind. In der Regel wird das Vorliegen einer vorgegebenen Mindest- Abschussbeschleunigung des Treibkäfiggeschosses als erstes Entsicherungskriterium verwendet. Als zweites Entsicherungskriterium kann das Vorliegen eines bestimmten Gasdruckes oder einer bestimmten Gastemperatur der Treibladungsgase, eines bestimmten Staudruckes der das Treibkäfiggeschoss vorderseitig beaufschlagenden Luft oder eines bestimmten Dralles des Geschosses verwendet werden.

Besonders die vorstehend erwähnten zweiten Entsicherungskriterien haben sich in der Praxis als problematisch erwiesen. So sind beispielsweise der heckseitig an dem Treibkäfiggeschoss anzuordnende Gasdruckschalter sowie die Messeinrichtungen zur Bestimmung des Staudruckes und der Treibladungstemperatur sehr kostenaufwendig. Die Verwendung des Dralles als Entsicherungskriterium heranzuziehen ist in der Regel nur bei Drall stabilisierten Geschossen sinnvoll, da aus einer Glattrohrkanone verschossene leitwerkstabilisierte Geschosse erst in einer relativ großen Entfernung von der entsprechenden Waffe einen zur Entsicherung des Zünders verwendbaren, ausreichend hohen Drall (Ausgleichsdrall) besitzen.

Aus der US 5,265,539 A ist eine Sicherheitseinrichtung für ein Geschoss mit einem Sabot bekannt, die als Dipolmagnet in den Sabot einer explosiven Geschosses und parallel zur Längsachse des Geschosses gelegt ist. Des Weiteren sind Spulen vorgesehen. Dieser Magnet registriert ein sich Entfernen des Sabots vom Geschoss als eine zweite sichernde Größe. Der Erfindung liegt die Aufgabe zugrunde, eine Entsicherungseinrichtung insbesondere für programmierbare Geschosszünder anzugeben, welche einfach und robust aufgebaut sowie kostengünstig herstellbar ist und die auch für leitwerkstabilisierte unterkalibrige Sprenggeschosse einsetzbar ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, als Entsicherungskriterium ebenfalls die Ablösung des Treibkäfigs von dem Geschosskörper heranzuziehen. Dieses wird dadurch realisiert, dass an dem Geschosskörper oder dem Treibkäfig ein Sensor angeordnet ist, welcher beim Ablösen mindestens eines der Treibkäfigsegmente des Treibkäfigs ein Signal erzeugt, das dann an den Geschosszünder oder eine mit dem Geschosszünder verbundenen Steuereinheit weitergeleitet wird. Bei dem die Ablösung des Treibkäfigs detektierenden Sensors handelt es sich vorzugsweise um einen Schalter, der bei Ablösung des Treibkäfigs einen Stromkreis öffnet oder schließt und somit ein eindeutiges Sensorsignal (Schaltsignal) erzeugt. Ein derartiger Schalter ist einfach sowie robust aufgebaut und weist eine sichere Funktion auf. Der Schalter ist an der Geschosshülle befestigt, wobei das Schaltstück des Schalters über ein federbeaufschlagtes Betätigungsglied betätigt wird, welches sich an der Innenwand des Treibkäfigs abstützt, so dass bei einem Lösen des Treibkäfigs vom Geschosskörper das federbeaufschlagte Betätigungsglied freigegeben und der entsprechende Stromkreis durch den Schalter geschlossen oder geöffnet wird. Ferner kann vorgesehen sein, dass das mit dem Schaltstück verbundene Betätigungsglied an der Innenwand des Treibkäfigs befestigt ist, so dass bei einem Lösen des Treibkäfigs vom Geschosskörper das Betätigungsglied mit dem Schaltstück vollständig aus dem Schalter herausgezogen und dadurch ein Schaltsignal erzeugt wird.

Die Ablösung des Treibkäfigs von dem Geschosskörper als Entsicherungskriterium zu verwenden, weist den großen Vorteil auf, dass eine Scharfstellung' des Geschosszünders mit Sicherheit erst dann erfolgt, wenn das Treibkäfiggeschoss die Rohrmündung passiert hat, weil eine Ablösung des Treibkäfigs innerhalb des Waffenrohres nicht möglich ist. Üblicherweise erfolgt daher eine Scharfstellung des Geschosszünders bereits in einem Bereich zwischen 5 und 10 m vor der Mündung der entsprechenden Waffe, so dass Vorrohrsicherheit und Zünderaktivierung mit einem Bauteil realisiert werden.

Weitere Einzelheiten und Vorteile der Erfindung ergeben sich aus dem folgenden, anhand einer Figur erläuterten Ausführungsbeispiel.

In der Figur ist der Längsschnitt eines schematisch dargestellten flügelstabilisierten Treibkäfiggeschosses 1 wiedergegeben, welches im wesentlichen aus einem unterkalibrigen Geschosskörper 2 und einem Treibkäfig 3 besteht. Dabei setzt sich der Treibkäfig 3 in an sich bekannter Weise aus drei umfangseitig benachbarten und sich jeweils in Richtung der Längsachse 100 des Treibkäfiggeschosses 1 erstreckenden Treibkäfigsegmenten 4 zusammen, die durch ein Führungsband 5 zusammengehalten werden.

Bei dem Geschosskörper 2 handelt es sich um ein leitwerkstabilisiertes Sprenggeschoss, welches eine als Splitterhülle ausgebildete Geschosshülle 6 umfasst, in der sich eine mit einer Sprengladung 7 gefüllte Sprengstoffhülle 8 befindet. Bugseitig ist mit der Splitterhülle 6 eine ballistische Haube 9 verbunden, die einen nur schematisch angedeuteten tempierbaren Geschosszünder 10 umfasst. Heckseitig ist die Splitterhülle 6 mit einem Leitwerkträger 11 verbunden, der das Leitwerk 12 (hier ein Flügelleitwerk) des Treibkäfiggeschosses 1 trägt.

Der tempierbare Geschosszünder 10 ist über mindestens eine elektrische Leitung 13, die teilweise in der Sprengstoffhülle 8 und teilweise in dem Leitwerkträger 11 verläuft, mit einem Kontaktstück 14 verbunden. Über dieses Kontaktstück 14 ist der Geschosszünder 10 vor Abschuss des Treibkäfiggeschosses 1 (und bei einer patronierten Munition über einen Treibladungsanzünder) mit der Steuereinrichtung einer nicht dargestellten Rohrwaffe programmierbar, so dass der jeweilige Zündzeitpunkt auch noch geändert werden kann, wenn sich das Treibkäfiggeschoss 1 bereits im Ladungsraum der entsprechenden Rohrwaffe befindet.

Voraussetzung für eine Zündung der Sprengladung 7 nach einer mit einer Tempiereinrichtung voreingestellten Zeitdauer ist allerdings, dass der Geschosszünder 10 vorher entsichert wurde. Dieses erfolgt erst wenn zwei Bedingungen erfüllt sind: Zum einen muss das Treibkäfiggeschoss 1 eine bestimmte Beschleunigung nach Schussabgabe erreicht haben, was beispielsweise durch einen in dem Geschosszünder 10 integrierten Beschleunigungssensor (nicht dargestellt) festgestellt wird. Zum anderen muss das Treibkäfiggeschoss 1 das Waffenrohr mit Sicherheit verlassen haben.

Die Bedingung, dass das Treibkäfiggeschoss 1 die Mündung des Waffenrohres bereits passiert haben muss, bevor eine Entsicherung des Geschosszünders 10 erfolgt, wird erfindungsgemäß mit Hilfe eines Sensors 15 erfüllt, der die Ablösung mindestens eines Treibkäfigsegmentes 4 von dem Geschosskörper 2 detektiert. Denn da die Treibkäfigsegmente 4 während des Rohrdurchganges des Treibkäfiggeschosses 1 sich an der Innenwand des Waffenrohres abstützen, kann ein Öffnen des Treibkäfigs 3 durch den vorderseitig auf den Treibkäfig 3 wirkenden Staudruck der Luft erst erfolgen, wenn sich das Treibkäfiggeschoss 1 nicht mehr in dem Waffenrohr befindet.

Besonders einfach, sicher und robust ist ein als Schalter ausgebildeter Sensor 15, der bei Ablösung des Treibkäfigs 3 einen Stromkreis öffnet oder schließt. Dieser Stromkreis wird dann seinerseits von dem Geschosszünder 10 oder einer mit diesem verbundenen Steuereinrichtung überwacht.

In dem in der Figur dargestellten Ausführungsbeispiel ist der Schalter 15 in die Splitterhülle 6 eingelassen. Das Schaltstück dieses Schalters 15 ist über ein federbeaufschlagtes Betätigungsglied 16 betätigbar, welches sich an der Innenwand 17 des benachbarten Treibkäfigsegmentes 4 abstützt. Sobald sich daher das entsprechende Treibkäfigsegment 4 von dem Geschosskörper 2 löst, wird auch das federbeaufschlagte Betätigungsglied 16 freigegeben, und der Geschosszünder 10 detektiert ein Schließen oder Öffnen des entsprechenden Stromkreises.

Die Erfindung ist selbstverständlich nicht auf das vorstehend beschriebene Ausführungsbeispiel beschränkt. So kann der als Sensor wirkende Schalter auch ein Schaltstück umfassen, welches mit einem Betätigungsglied verbunden ist, das an der Innenwand des Treibkäfigsegmentes befestigt ist, so dass bei einem Lösen des Treibkäfigsegmentes vom Geschosskörper das Betätigungsglied mit dem Schaltstück aus dem Schalter herausgezogen wird und der Schalter dadurch ein entsprechendes Schaltsignal erzeugt.

Als Sensoren können statt mechanischer Kontaktschalter selbstverständlich auch ein optischer oder ein magnetischer Schalter verwendet werden.

### Bezugszeichenliste

- 1: Treibkäfiggeschoss
- 2: Geschosskörper
- 3: Treibkäfig
- 4: Treibkäfigsegment
- 5: Führungsband
- 6: Splitterhülle, Geschosshülle
- 7: Sprengladung
- 8: Sprengstoffhülle
- 9: ballistische Haube
- 10: Geschosszünder
- 11: Leitwerkträger
- 12: Leitwerk
- 13: elektrische Leitung, elektrische Verbindung
- 14: Kontaktstück
- 15: Sensor, Schalter
- 16: Betätigungsglied
- 17: Innenwand
- 100: Längsachse

## Patentansprüche

1. Treibkäfiggeschoss mit einem unterkalibrigen Geschosskörper (2) und einem Treibkäfig (3), wobei der Geschosskörper (2) eine Geschosshülle (6) mit Sprengladung (7) und einen tempierbaren Geschosszünder (10) umfasst, wobei
• das Treibkäfiggeschoss (1) einen Sensor (15) enthält, der beim Ablösen mindestens eines Treibkäfigsegmentes (4) des Treibkäfigs (3) von dem Geschosskörper (2) ein Signal erzeugt, welches über eine elektrische Verbindung (13) dem Geschosszünder (10) oder einer mit diesem verbundenen Steuereinrichtung zugeführt wird,
• es sich bei dem Sensor (15) um einen, einen Stromkreis schließenden oder öffnenden Schalter handelt
**dadurch gekennzeichnet, dass**
• der Schalter (15) an oder in der Geschosshülle (6) befestigt ist und ein Schaltstück aufweist, welches über ein federbeaufschlagtes Betätigungsglied (16) sich an der Innenwand (17) des Treibkäfigs abstützt, so dass bei einem Lösen des Treibkäfigs (3) von dem Geschosskörper (2) das federbeaufschlagte Betätigungsglied (16) freigegeben und der entsprechende Stromkreis durch den Schalter (15) geschlossen oder geöffnet wird.

2. Treibkäfiggeschoss nach Anspruch 1, **dadurch gekennzeichnet, dass** das mit dem Schaltstück verbundene Betätigungsglied an der Innenwand des Treibkäfigs befestigt ist, derart, dass bei einem Lösen des Treibkäfigs vom Geschosskörper das Betätigungsglied mit dem Schaltstück aus dem Schalter herausgezogen wird.

## Claims

1. Discarding sabot projectile having a sub-calibre projectile body (2) and a discarding sabot (3), wherein the projectile body (2) comprises a projectile casing (6) having an explosive charge (7) and a projectile fuze (10) which can be set, with
• the discarding sabot projectile (1) containing a sensor (15) which, when at least one discarding sabot segment (4) of the discarding sabot (3) is released from the projectile body (2), produces a signal which is supplied via an electrical connection (13) to the projectile fuze (10) or to a control device which is connected thereto,
• the sensor (15) is a switch which closes or opens a circuit
**characterized in that**
• the switch (15) is attached to or is mounted in the projectile casing (6) and has a switching piece which is supported on the inner wall (17) of the discarding sabot via a spring-loaded operated member (16), such that, when the discarding sabot (3) is released from the projectile body (2), the spring-loaded operating member (16) is released, and the corresponding circuit is closed or opened by the switch (15).

2. Discarding sabot projectile according to Claim 1, **characterized in that** the operating member, which is connected to the switching piece, is attached to the inner wall of the discarding sabot such that, when the discarding sabot is released from the projectile body, the operating member is drawn out of the switch with the switching piece.

## Revendications

1. Projectile à cage de propulsion comprenant un corps de projectile (2) de faible calibre et une cage de propulsion (3), le corps de projectile (2) incluant une enveloppe de projectile (6) avec une charge explosive (7) et un détonateur de projectile (10) dont la température peut être équilibrée, dans lequel
* le projectile à cage de propulsion (1) contient un capteur (15) qui génère un signal lorsqu'au moins un segment de cage de propulsion (4) de la cage de propulsion (3) se détache du corps de projectile (2), lequel est acheminé par le biais d'une liaison électrique (13) au détonateur de projectile (10) ou à un dispositif de commande relié avec celui-ci,
* le capteur (15) est un commutateur qui ferme ou ouvre un circuit électrique
**caractérisé en ce que**
* le commutateur (15) est fixé sur ou dans l'enveloppe de projectile (6) et présente une pièce de commutation qui s'appuie par le _biais d'un élément d'actionnement (16) sollicité par un ressort contre la paroi intérieure (17) de la cage de propulsion, de sorte que lorsque la cage de propulsion (3) se détache du corps de projectile (2), l'élément d'actionnement (16) sollicité par un ressort est libéré et le circuit électrique correspondant est ouvert ou fermé par le commutateur (15).

2. Projectile à cage de propulsion selon la revendication 1, **caractérisé en ce que** l'élément d'actionnement relié avec la pièce de commutation est fixé sur la paroi intérieure de la cage de propulsion de telle sorte que lorsque la cage de propulsion se détache du corps de projectile, l'élément d'actionnement muni de la pièce de commutation est tiré hors du commutateur.
